# FASCICULE DE BREVET EUROPEEN

(11) **EP 0 495 764 B1**
(45) Date de publication et mention de la délivrance du brevet: **09.12.1998**
(21) Numéro de dépôt: 92870003.8
(22) Date de dépôt: 07.01.1992
(51) Int. Cl.: B22D 41/60

(54) **Dispositif de préchauffage d'une busette de coulée d'un métal en fusion**
Vorwärmvorrichtung für den Ausguss einer Metallgiessanlage
Preheating device for a molten metal casting nozzle

(30) Priorité: 16.01.1991 BE 9100033
(43) Date de publication de la demande: 22.07.1992
(73) Titulaire: CENTRE DE RECHERCHES METALLURGIQUES CENTRUM VOOR RESEARCH IN DE METALLURGIE Assoc. sans but lucratif Ver, zonder winstoogmerk, B-1040 Bruxelles (BE)
(72) Inventeur: Naveau, Paul, B-4432 Alleur (BE)
(74) Mandataire: Lacasse, Lucien Emile

(56) Documents cités:
- EP-A- 0 406 208
- CH-A- 597 949
- GB-A- 2 123 726
- PATENT ABSTRACTS OF JAPAN vol. 11, no. 57 (M-564)21 Février 1987 & JP-A-61 219 452 ( NIPPON KOKAN KK )

## Description

La présente invention concerne un dispositif de préchauffage d'une busette de coulée d'un métal en fusion, telle que l'on en utilise notamment dans les récipients de coulée continue de l'acier.

Les récipients de coulée comprennent essentiellement les poches de coulée et les paniers répartiteurs, ceux-ci étant spécifiquement destinés à la coulée continue. La description qui va suivre portera, à titre d'exemple non limitatif, sur une busette de panier répartiteur.

Comme on le sait, la busette de coulée matérialise le trou de coulée par où l'acier s'écoule d'un premier récipient vers un second récipient, par exemple d'un panier répartiteur vers une lingotière de coulée continue.

Actuellement, une busette de coulée comporte en général deux parties qui se succèdent. La première partie, appelée brique de coulée ou busette de fond, est en fait une brique réfractaire particulière, logée dans le garnissge réfractaire du fond du panier et percée d'un canal qui constitue le trou de coulée. Cette busette de fond est habituellement prolongée par un tube réfractaire de section appropriée, appelé busette extérieure ou encore busette immergée parce que son extrémité plonge généralement dans l'acier contenu dans la lingotière.

Une busette de coulée est également pourvue de divers équipements, en particulier d'un système d'obturation du trou de coulée. Ce système peut être constitué simplement d'un tampon réfractaire profilé ou quenouille, qui s'applique sur un siège, également profilé, formé à l'entrée de la busette de fond. Il peut aussi être constitué d'un jeu de tiroirs, éventuellement rotatifs, monté de préférence entre la busette de fond et la busette extérieure. Par ailleurs, on a récemment proposé un type de busette particulier, comportant un dôme réfractaire à l'intérieur même de la busette extérieure élargie de façon appropriée, ce dôme étant destiné à former un jet creux de métal s'écoulant le long de la paroi intérieure de la busette extérieure.

Il est bien connu, dans la pratique actuelle, de préchauffer les busettes avant la coulée, afin d'éviter tout risque de solidification d'acier dans une busette froide qui pourrait ainsi être rapidement bouchée. On utilise à cet effet un brûleur disposé à l'extérieur du récipient et orienté de bas en haut dans le prolongement du trou de coulée.

Cette disposition s'avère cependant peu pratique, car il n'est pas toujours aisé de positionner et d'orienter le brûleur avec précision pour lui assurer une efficacité de chauffage maximale. Une telle disposition de brûleur est d'ailleurs inutilisable avec le type particulier précité de busette comportant un dôme de répartition, car celui-ci fait obstacle à la propagation de la flamme vers la busette de fond.

On connaît par JP-A-61 219 452 un procédé de préchauffage d'une busette de panier répartiteur de coulée continue, dans lequel les gaz chauds aspirés à travers la busette sont accumulés dans une boîte de préchauffage entourant la busette, avant d'être rejetés à l'extérieur.

Le brevet CH-A-597 949 décrit un procédé et un dispositif pour préchauffer la brique et le tampon de coulée dans un panier répartiteur froid, sans aspiration des gaz chauds à travers la busette.

La présente invention a pour objet de proposer un dispositif simple et économique, qui ne présente pas les inconvénients précités et qui peut être utilisé sans difficulté avec tous les types de busette de coulée.

Conformément à la présente invention, un dispositif de préchauffage d'une busette de coulée d'un métal en fusion, qui comporte des moyens pour produire un milieu gazeux chaud à proximité de l'orifice d'entrée de ladite busette de coulée et des moyens, situés à l'extrémité de sortie de ladite busette de coulée, pour faire circuler ledit milieu gazeux dans ladite busette de coulée, sur toute la longueur de celle-ci et dans le sens d'écoulement du métal pendant la coulée, est caractérisé en ce que lesdits moyens de circulation comprennent un venturi d'aspiration dont la partie convergente est raccordée à l'orifice de la busette de coulée, dans le prolongement de celle-ci.

Ce type d'appareil est bien connu en soi dans la technique. Il se compose essentiellement d'un venturi qui comporte, à la fin de la partie convergente, immédiatement en amont du col, une alimentation latérale en gaz sous faible pression, par exemple en air légèrement comprimé. Cette injection latérale d'air à faible pression a pour effet de provoquer l'aspiration d'un débit beaucoup plus grand d'air, ou de tout autre gaz, dans la partie convergente du venturi.

Dans le présent dispositif, le venturi est monté avec sa partie convergente raccordée, comme indiqué plus haut, à l'orifice de sortie de la busette de coulée, et sa partie divergente débouchant soit à l'air libre soit dans un système de collecte des gaz chauds.

Les moyens pour produire un milieu gazeux chaud sont avantageusement constitués par au moins un brûleur, en particulier par les brûleurs servant au préchauffage du récipient de coulée.

Selon une caractéristique supplémentaire, le dispositif de l'invention comporte un manchon disposé dans le récipient de coulée de façon à entourer l'orifice d'entrée de la busette de coulée.

Ce manchon est de préférence de forme tronconique; il est posé sur sa grande base autour du trou de coulée et sa petite base peut ainsi livrer passage à la quenouille d'obturation du trou de coulée. Il peut bien entendu présenter toute autre forme appropriée telle que cylindre ou tronc de pyramide.

Le manchon est avantageusement pourvu de trous latéraux, situés de préférence à proximité de sa grande base. Ces trous sont destinés à laisser passer le milieu gazeux chaud, en particulier l'air chaud, présent dans le récipient de coulée et aspiré à travers la busette de coulée par les moyens d'aspiration précités.

Le dispositif de l'invention est essentiellement amovible. Les moyens d'aspiration, en particulier le venturi, ainsi que le manchon sont mis en place pour le préchauffage de la busette et ils sont enlevés pour la coulée du métal en fusion.

Le dispositif de l'invention sera maintenant décrit de façon plus détaillée, en faisant référence au dessin annexé, dont la figure unique illustre, à titre d'exemple, l'utilisation d'un venturi d'aspiration amovible monté sur une busette de coulée à quenouille de fermeture.

Dans cette figure, on a représenté un fragment du fond réfractaire 1 d'un récipient de coulée tel qu'un panier répartiteur, avec une busette de coulée composée d'une busette de fond 2 et d'une busette extérieure 3. La fermeture et l'ouverture du trou de coulée sont assurées par une quenouille 4. De façon connue en soi, l'intérieur du panier est préchauffé au moyen de brûleurs, non représentés; ce préchauffage est symbolisé par les volutes 5, figurant l'air chaud présent dans le panier.

Un venturi d'aspiration 6 est monté à l'extrémité de sortie de la busette extérieure 3, dans le prolongement de celle-ci, avec sa partie convergente raccordée à l'orifice de sortie de la busette. Ce venturi 6 est alimenté en air comprimé à basse pression par un orifice latéral débouchant en amont du col et relié à une source d'air comprimé symbolisée par la flèche 7.

Le dispositif est avantageusement complété par un manchon 8, de préférence tronconique, posé sur le fond réfractaire 1, autour du trou de coulée. La section du manchon 8 doit être suffisante pour permettre le passage de la quenouille 4. Le manchon 8 est en outre pourvu de trous 9 à sa partie inférieure, c'est-à-dire à proximité de la surface du fond 1.

Le fonctionnement de ce dispositif se comprend aisément à partir de la figure et de la description qui précède.

L'injection d'un faible débit d'air comprimé à basse pression (7) dans le venturi 6 a pour effet, par détente de cet air dans la partie divergente du venturi, de créer une aspiration dans la partie convergente du venturi et en amont de celle-ci, c'est-à-dire dans les busettes 3 et 2. Il en résulte une aspiration de l'air chaud 5 qui se trouve à l'intérieur du panier. Cet air chaud s'écoule par les trous 9 du manchon 8, puis dans les busettes 2 et 3 et enfin à travers le venturi 6, d'où il est soit rejeté à l'atmosphère, soit recueilli dans un collecteur non représenté.

Grâce à la disposition judicieuse des trous 9 à la partie inférieure du manchon 8, le courant d'air chaud baigne en même temps la pointe de la quenouille 4 et le trou de coulée à l'entrée de la busette de fond 2, avant de chauffer l'ensemble des busettes 2 et 3.

La présence du manchon 8 permet de maintenir un volume d'air chaud et ainsi de prévenir le refroidissement de la quenouille 4 et du trou de coulée en cas d'arrêt du préchauffage du panier.

A titre d'exemple, on a réalisé le préchauffage de divers types de busettes de coulée en utilisant un venturi d'aspiration en acier inoxydable ayant un diamètre de 40 mm au col. L'air était comprimé à 4 bar et son débit était de 80 Nm³/h.

Le dispositif de l'invention présente de nombreux avantages, en particulier :
- l'absence d'usure, du fait qu'il ne comporte aucune pièce en mouvement à haute température;
- un montage et une mise en oeuvre aisés, en raison du faible encombrement du venturi d'aspiration;
- une durée de chauffage illimitée;
- l'obtention d'une température homogène dans toutes les pièces en matériau réfractaire.

De plus, le dispositif requiert uniquement la consommation d'air comprimé à basse pression et sous un faible débit. Enfin, il convient pour assurer le préchauffage de tous les types de busettes de coulée, en particulier de la busette à jet creux avec dôme de répartition, parce que le courant d'air chaud parcourt la busette de haut en bas, c'est-à-dire dans le même sens que le métal pendant la coulée.

## Revendications

1. Dispositif de préchauffage d'une busette de coulée (2,3) d'un métal en fusion, qui comporte des moyens pour produire un milieu gazeux chaud (5) à proximité de l'orifice d'entrée de ladite busette de coulée (2), et des moyens (6), situés à l'extrémité de sortie de la busette de coulée (2,3) pour faire circuler ledit milieu gazeux chaud (5) dans ladite busette de coulée (2,3) sur toute la longueur de celle-ci et dans le sens d'écoulement du métal pendant la coulée, caractérisé en ce que lesdits moyens de circulation (6) comprennent un venturi d'aspiration dont la partie convergente est raccordée à l'orifice de la busette de coulée (2,3), dans le prolongement de celle-ci.

2. Dispositif suivant la revendication 1, caractérisé en ce que les moyens pour produire ledit milieu gazeux chaud (5) comprennent au moins un brûleur.

3. Dispositif suivant l'une ou l'autre des revendications 1 et 2, caractérisé en ce qu'il comporte un manchon (8) disposé autour de l'orifice d'entrée de la busette de coulée (2,3), dans le prolongement de celle-ci.

4. Dispositif suivant la revendication 3, caractérisé en ce que ledit manchon (8) est pourvu de trous (9) destinés à laisser passer ledit milieu gazeux chaud (5).

5. Dispositif suivant la revendication 4, caractérisé en ce que lesdits trous (9) sont situés à la partie inférieure dudit manchon (8).

6. Dispositif suivant l'une ou l'autre des revendications 1 à 5, caractérisé en ce que le venturi d'aspiration (6) est réalisé en acier inoxydable.

7. Dispositif suivant l'une ou l'autre des revendications 1 à 6, caractérisé en ce que le venturi d'aspiration (6) est alimenté latéralement en air comprimé à une pression d'environ 4 bar.

8. Dispositif suivant l'une ou l'autre des revendications 1 à 7, caractérisé en ce que l'orifice de sortie de la busette de coulée (2,3), respectivement des moyens de circulation (6), est raccordé à un système de collecte dudit milieu gazeux chaud (5).

## Claims

1. Device for preheating a nozzle (2, 3) for pouring a molten metal, which comprises means for producing a hot gaseous mixture (5) near the inlet orifice of the said pouring nozzle (2), and means (6), located at the output end of the pouring nozzle (2, 3), for making the said hot gaseous mixture (5) flow in the said pouring nozzle (2, 3) over the entire length of the latter in the direction of flow of the metal during the pouring operation, characterized in that the said flow means (6) comprise a suction venturi, the convergent part of which is connected to the orifice of the pouring nozzle (2, 3), along the extension of the latter.

2. Device according to Claim 1, characterized in that the means for producing the said hot gaseous mixture (5) comprise at least one burner.

3. Device according to either of Claims 1 and 2, characterized in that it includes a sleeve (8) placed around the inlet orifice of the pouring nozzle (2, 3), along the extension of the latter.

4. Device according to Claim 3, characterized in that the said sleeve (8) is provided with holes (9) through which the said hot gaseous mixture (5) is intended to pass.

5. Device according to Claim 4, characterized in that the said holes (9) are located in the lower part of the said sleeve (8).

6. Device according to any one of Claims 1 to 5, characterized in that the suction venturi (6) is made of stainless steel.

7. Device according to any one of Claims 1 to 6, characterized in that the suction venturi (6) is supplied laterally with compressed air at a pressure of approximately 4 bar.

8. Device according to any one of Claims 1 to 7, characterized in that the outlet orifice of the pouring nozzle (2, 3), or respectively of the flow means (6), is connected to a system for collecting the said hot gaseous mixture (5).

## Patentansprüche

1. Vorwärmvorrichtung eines Ausgusses (2, 3) für eine Metallschmelze, die Mittel zur Erzeugung eines heißen gasförmigen Mediums (5) in der Nähe der Einlaßöffnung des Ausgusses (2) und sich am Auslaßende des Ausgusses (2, 3) befindende Mittel (6) zur Zirkulierung des heißen gasförmigen Mediums (5) im Ausguß (2, 3) über dessen gesamte Länge und in Fließrichtung des Metalls während des Gießens umfaßt, dadurch gekennzeichnet, daß die Zirkulierungsmittel (6) eine Venturisaugdüse umfassen, deren konvergierender Teil mit der Öffnung des Ausgusses (2, 3) in dessen Verlängerung verbunden ist.

2. Vorrichtung nach Anspruch 1, dadurch gekennzeichnet, daß die Mittel zur Erzeugung des heißen gasförmigen Mediums (5) mindestens einen Brenner umfassen.

3. Vorrichtung nach Anspruch 1 oder 2, dadurch gekennzeichnet, daß sie eine um die Einlaßöffnung des Ausgusses (2, 3) herum in dessen Verlängerung angeordnete Muffe (8) aufweist.

4. Vorrichtung nach Anspruch 3, dadurch gekennzeichnet, daß die Muffe (8) mit Löchern (9) ausgebildet ist, die das heiße gasförmige Medium (5) passieren lassen sollen.

5. Vorrichtung nach Anspruch 4, dadurch gekennzeichnet, daß sich die Löcher (9) am unteren Teil der Muffe (8) befinden.

6. Vorrichtung nach einem der Ansprüche 1 bis 5, dadurch gekennzeichnet, daß die Venturidüse (6) aus nicht rostendem Stahl hergestellt ist.

7. Vorrichtung nach einem der Ansprüche 1 bis 6, dadurch gekennzeichnet, daß die Venturidüse (6) von der Seite mit Druckluft mit einem Druck von ca. 4 bar versorgt wird.

8. Vorrichtung nach einem der Ansprüche 1 bis 7, dadurch gekennzeichnet, daß die Auslaßöffnung des Ausgusses (2, 3) bzw. der Zirkulierungsmittel (6) mit einem System zum Auffangen des heißen gasförmigen Mediums (5) verbunden ist.
